# EUROPÄISCHE PATENTSCHRIFT

(11) **EP 0 634 525 B1**
(45) Veröffentlichungstag und Bekanntmachung des Hinweises auf die Patenterteilung: **22.04.1998**
(21) Anmeldenummer: 94810416.1
(22) Anmeldetag: 13.07.1994
(51) Int. Cl.: E01B 3/38, E01C 23/04

(54) **Gleitschalungsfertiger**
Slipform machine
Machine à coffrage glissant

(30) Priorität: 16.07.1993 CH 2158/93
(43) Veröffentlichungstag der Anmeldung: 18.01.1995
(73) Patentinhaber: Walo Bertschinger AG, CH-8005 Zürich (CH)
(72) Erfinder: Läuppi, Heinrich, CH-5722 Gränichen (CH); Laib, Franz, CH-8952 Schlieren (CH)
(74) Vertreter: Groner, Manfred

(56) Entgegenhaltungen:
- DE-A- 2 347 636
- RAILWAY GAZETTE INTERNATIONAL, Bd.132, Nr.1, Januar 1976, LONDON GB Seite 22 23 'Slab track on trial in Spain'

## Beschreibung

Die Erfindung betrifft einen Gleitschalungsfertiger nach dem Oberbegriff des Anspruchs 1.

Ein Gleitschalungsfertiger dieser Art ist bekannt und in der Zeitschrift "Schweizer Journal", April 1993, Seite 33 beschrieben. Mit diesem Fertiger wird gleichzeitig mit dem Einbringen des Betons eine leichte Längsarmierung maschinell in den Beton eingebracht. Die Längsarmierung besteht aus mehreren parallel von einer Drahtauslegevorrichtung dem Fertiger zugeführten Drähten. Die Vorteile eines mit diesem Fertiger erstelltem schotterlosen Gleisoberbaus sind eine hohe Tragfertigkeit, ein minimaler Unterhalt und eine rationelle Ausführbarkeit. Ein mit diesem Fertiger erstellter Gleisoberbau genügt für den Personenverkehr, jedoch nicht für den Güterverkehr, bei dem auf die Schienen seitlich starke Schlagkräfte einwirken. Um auch diese seitlichen Kräfte aufnehmen zu können, wurden in solchen Fällen Armierungskörbe in den Beton eingebracht. Diese Körbe bestehen aus einzelnen miteinander verschweissten Armierungskörben. Das Verschweissen dieser einzelnen Körbe bedingt einen hohen Arbeitsaufwand.

In der DE-A-2 347 636 ist eine Vorrichtung offenbart, mit der ein schotterloser Oberbau erstellt werden kann. Auf einer fahrbaren Einrichtung ist ein Schweissgerät angebracht, mit dem Querarmierungsbügel automatisch mit Längsarmierungsdrähten verschweisst werden. Die so fertiggestellte Bewehrung wird in eine vorbereitete Schalung eingelegt und anschliessend wird Beton für den Oberbau eingebracht. Bei dieser Vorrichtung handelt es sich nicht um einen Gleitschalungsfertiger und entsprechend sind hier auch keine Gleitschalungsformen vorgesehen.

Der Erfindung liegt die Aufgabe zugrunde, einen Gleitschalungsfertiger der genannten Art zu schaffen, mit dem für den Güterverkehr geeignete Gleisoberbauten rationeller erstellt werden können.

Die Erfindung ist bei einem gattungsgemässen Gleitschalungsfertiger gemäss Kennzeichen des Anspruchs 1 gelöst. Der erfindungsgemässe Gleitschalungsfertiger erlaubt eine kontinuierliche und damit sehr rationelle und leistungsfähige Herstellung eines Gleisoberbaus mit einem Armierungskorb. Im Gegensatz zu einem Armierungskorb, der aus einzelnen Körben durch Stumpfschweissen der Längsarmierungsdrähte hergestellt ist, weist der mit dem erfindungsgemässen Gleitschalungsfertiger erstellte Armierungskorb in den Längsarmierungsdrähten keine solche Schweissungen auf, die nach dem Einbau brechen können. Da das Schweissgerät an einem Laufwagen angebracht ist, ist ein Anhalten des Betoneinbaus während den Schweissungen nicht erforderlich. Die Erfindung ermöglicht infolgedessen eine weitgehend maschinelle Erstellung eines schotterlosen Oberbaus mit einem endlosen Armierungskorb. Da die Längsdrähte nicht geschweisst sind und der Einbau kontinuierlich erfolgt, ist ein mit dem erfindungsgemässen Gleitschalungsfertiger erstellter Gleisoberbau besonders gleichmässig und stabil und genügt insbesondere für den Güterverkehr. Vorteilhafte Weiterbildungen der Erfindung ergeben sich aus den abhängigen Patentansprüchen.

Ein Ausführungsbeispiel der Erfindung wird nachfolgend anhand der Zeichnungen näher erläutert. Es zeigen:
- Fig. 1: eine Seitenansicht eines teilweise abgebrochenen Gleitschalungsfertigers gemäss der Erfindung, und
- Fig. 2: eine Frontansicht des Gleitschalungsfertigers gemäss Fig. 1.

Ein Grundrahmen 1 ist höhenverstellbar an einem Raupenfahrwerk 2 angebracht und mit einer an sich bekannten Fertigergleitschalung 6 verbunden. Der Fertigergleitschalung 6 wird mit einer hier nicht gezeigten Fördervorrichtung Beton zugeführt, aus dem ein hier nur andeutungsweise gezeigter schotterloser Gleisoberbau 27 erstellt wird. Der Beton wird durch die Fertigergleitschalung 6 in die vorgesehene Form gebracht und gleichzeitig wird ein endloser Armierungskorb 25 in den Beton eingebracht. Dieser Korb 25 besteht aus Querarmierungsbügeln 20, die gleich ausgebildet sind und in gleichen Abständen mit beispielsweise sechs parallelen Längsdrähten 19 verschweisst sind. Diese Längsdrähte 19 werden ab einer hier nicht gezeigten Bobine einer an sich bekannten Drahtauslegevorrichtung einer Drahtaufnahme 17 zugeführt. Diese Drahtaufnahme 17 weist entsprechend der Anzahl Längsdrähte Durchgänge 28 auf, durch welche Drähte 19 hindurchgezogen sind. Die Drahtaufnahme 17 ist an einem Gestell 9 eines Laufwagens 4 angebracht. Dieser Laufwagen 4 ist mittels Rollen 7 an zwei fest mit einer Aufhängekonsole 3 verbundenen Führungen 8 in Gegenrichtung zur Fahrrichtung des Fahrwerkes 2 ausziehbar gelagert. In Fig. 1 ist die Fahrrichtung mit dem Pfeil 26 angegeben. Der Laufwagen 4 kann infolgedessen in Fig. 1 nach links ausgezogen werden. Mittels Rückholzylindern 13 kann der Laufwagen 4 von der ausgezogenen Lage in die in Fig. 1 gezeigte Ausgangslage zurückgebracht werden.

Am Laufwagen 4 ist über der Drahtaufnahme 17 ein Bügelmagazin 16 befestigt, das gemäss Fig. 1 in Fahrrichtung geneigt nach vorne ragt und das durch eine Bedienungsperson 15 mit Bügeln 20 beschickt werden kann. Durch die geneigte Anordnung des Bügelmagazins 16 gleiten die Bügel 20 nach unten, bis zu einer Bügelübergabe 18. Mit dieser Uebergabe kann jeweils der unterste Bügel 20' gefasst und an die Schweisszangen 21 übergeben werden, die unmittelbar vor einer Bügeleinführungsplatte 10 angeordnet sind. Die Schweisszangen 21 sind mit einem ebenfalls am Laufwagen 4 angeordneten Schweisstransformator über Schweisszangenkontakte 22 und 23 verbunden. Die Anzahl Schweisszangen 21 entspricht der Anzahl Längsdrähte 19. Wie die Fig. 2 zeigt, ist jeweils über jedem Längsdraht 19 eine Schweisszange 21 angeordnet. Jeder an die Schweisszangen 21 übergebene Querarmierungsbügel 20" wird durch die Schweisszangen 21 an die Längsdrähte 19 und gegen einen Schweisszangenkontakt 23 angepresst. Mit den Schweisszangen 21 kann somit der Querarmierungsbügel 20" mit jedem Längsdraht 19 an den anliegenden Stellen verschweisst werden. Die Steuerung erfolgt über eine in einem Steuerungskasten 11 angeordneten Steuervorrichtung.

Während eines solchen Schweissvorganges bleibt der Laufwagen 4 durch die Verbindung der Schweisszangen 21 mit dem Armierungskorb 5 bezüglich des Bauuntergrundes 14 stehen. Das Laufwerk 2 mit dem Grundrahmen 1 sowie die Fertigergleitschalung 6 werden jedoch während eines solchen Schweissvorganges in Richtung des Pfeiles 26 ohne Geschwindigkeitsänderung weiter bewegt. Der Laufwagen 4 wird während einer Schweissung in Gegenrichtung des Pfeiles 26 ausgezogen. Nach Beendigung einer Schweissung wird der Laufwagen durch die Rückholzylinder 13 wieder zurück in die Ausgangslage bewegt. Während diesen Bewegungen des Laufwagens 4 wird die Bügeleinführungsplatte 10 mitbewegt, wobei eine Oeffnung 23 einen Durchtritt der Längsdrähte 19 und der angeschweissten Querarmierungsbügels 20" ermöglicht.

Infolge des hohen Stromverbauches solcher Schweissungen werden die einzelnen Punktschweissungen eines Bügels paarweise im Taktschrittverfahren durchgeführt. Die gesamte Schweisszeit für einen Bügel beträgt etwa 12 Sekunden. Vorzugsweise werden gleichzeitig zwei parallel nebeneinander verlaufende Armierungskörbe 25 erstellt. Entsprechend weist der Wagen 4, wie aus Fig. 2 ersichtlich, die zum Auslegen der Längsarmierungsdrähte 19 und zum Verschweissen der Querarmierungsbügel 20 erforderlichen Teile und Geräte paarweise nebeneinander auf.

Die Querarmierungsbügel 20 werden in gleichen Abständen von beispielsweise 15 cm mit den Längsdrähten 19 verschweisst. Damit diese Abstände eingehalten werden, erfolgt die Bügelübergabe an die Schweisszangen 21 über einen Steuerungsimpuls, der von einem auf dem Raupenfahrwerk 2 befestigten Drehimpulsgeber 29 ausgelöst wird. Der Drehimpulsgeber 29 weist beispielsweise ein Rad 30 auf, das an einer Raupenkette 31 des Fahrwerks 2 anliegt und sich mit diesem dreht. Eine bestimmte Fahrstrecke entspricht dann einer bestimmten Anzahl Impulse des Drehimpulsgebers 29. Die Auslösung der selbsttätigen Bügelübergabe kann jedoch auch durch einen anderen geeigneten Geber erfolgen.

Nachfolgend wird der Arbeitsablauf kurz erläutert.

Von der Drahtauslegevorrichtung werden ab Bobine die Längsarmierungsdrähte 19, in diesem Fall zwölf Drähte, auf den Unterbau ausgelegt. Die ausgelegten Armierungsdrähte werden nun in die Drahtaufnahme 17 eingeführt und gelangen einzeln zu den, in diesem Fall zwölf Schweisszangen 21. Ueber Steuerungsimpulse werden aus dem Magazin 16 nun einzeln Querarmierungsbügel 20 mittels der Uebergabe 18 an die Schweisszangen 21 übergeben. Jeder Bügel wird im Taktschrittverfahren durch Punktschweissung mit den Längsdrähten 19 verschweisst. Während eines solchen Schweissvorganges werden die Schweisszangen 21 über den Laufwagen 4 ausgezogen und nach dem Schweissen mit den Pneumatikzylindern 13 in die Ausgangslage zurückgebracht. Der fertig geschweisste Armierungskorb 25 wird über eine Korbaufnahme 30, die ähnlich wie die Platte 10 ausgebildet ist, in die Fertigergleitschalung 6 eingeführt.

## Patentansprüche

1. Gleitschalungsfertiger zum Erstellen eines schotterlosen Gleisoberbaus (27), wobei Beton maschinell direkt in eine bestimmte Form mit für die Befestigung von Schwellen vorgesehenen Vertiefungen und gleichzeitig eine Längsarmierung (19) in den Beton eingebracht wird, mit einem Fahrwerk (2), einem Fertigergrundrahmen (1), Gleitschalungsformen (6) sowie einer Drahtaufnahme (17) zum Auslegen von Längsarmierungsdrähten (19) auf den Unterbau (14), dadurch gekennzeichnet, dass in Fahrrichtung (26) gesehen hinter der Drahtaufnahme (17) ein Schweissgerät (21) an einem Laufwagen (4) angebracht ist, dass dem Schweissgerät (21) in bestimmten Wegabständen des Fahrwerkes (2) jeweils ein Querarmierungsbügel (20) zuführbar ist, der bei stillstehendem Laufwagen (4) und sich in Fahrrichtung bewegendem Fahrwerk (2) mittels des Schweissgerätes (21) mit Längsarmierungsdrähten (19) verschweissbar ist, und dass der Laufwagen (4) in der Gegenrichtung zur Fahrrichtung (26) aus einer Ausgangslage ausziehbar und mittels eines Antriebs (13) in die Ausgangslage rückholbar ist.

2. Gleitschalungsfertiger nach Anspruch 1, dadurch gekennzeichnet, dass eine Steuervorrichtung (11) sowie eine Bügelübergabevorrichtung (18) vorgesehen sind, und dass mittels der Bügelübergabevorrichtung (18) aufgrund eines Steuerimpulses, der durch einen mit dem Fahrwerk (2) verbundenen Drehimpulsgeber (29) ausgelöst wird, ein einzelner Bügel an das Schweissgerät (21) übergebbar ist.

3. Gleitschalungsfertiger nach Anspruch 1 oder 2, dadurch gekennzeichnet, dass das Schweissgerät eine Mehrzahl von Schweisszangen (21) aufweist, und dass für jeden Längsarmierungsdraht (19) eine Schweisszange (21) vorgesehen ist.

4. Gleitschalungsfertiger nach einem der Ansprüche 1 bis 3, dadurch gekennzeichnet, dass in Fahrrichtung (26) gesehen vor dem Schweissgerät (21) ein Bügelmagazin (16) angeordnet ist, aus dem Querarmierungsbügel (20) einzeln abgebbar sind.

## Claims

1. Sliding form finisher for producing a ballastless track superstructure (27), whereby concrete is introduced by machine directly into a certain mould with depressions provided for fastening sleepers and whereby longitudinal reinforcement (19) is introduced simultaneously into the concrete, having a travelling mechanism (2), a finisher main frame (1), sliding form moulds (6) and a wire acceptance feature (17) for paying out longitudinal reinforcement wires (19) onto the sub-structure (14), characterized in that a welding unit (21) behind the wire acceptance feature (17), viewed in the direction of travel (26), is attached to a carriage (4), in that one transverse reinforcement stirrup (20) can be supplied to the welding unit (21) at certain displacement distances of the travelling mechanism (2), which transverse reinforcement stirrup (20) can be welded by means of the welding unit (21) to longitudinal reinforcement wires (19) with the carriage (4) standing still and the travelling mechanism (2) moving in the direction of motion, and in that the carriage (4) can be withdrawn from an initial position in the direction opposite to the direction of movement (26) and can be returned to the initial position by means of a drive (13).

2. Sliding form finisher according to Claim 1, characterized in that a control appliance (11) and a stirrup transfer appliance (18) are provided and in that an individual stirrup can be transferred to the welding unit (21) by means of the stirrup transfer appliance (18) on the basis of a control pulse which is initiated by a rotary pulse generator (29) connected to the travelling mechanism (2).

3. Sliding form finisher according to Claim 1 or 2, characterized in that the welding unit has a plurality of electrode holders (21) and in that one electrode holder (21) is provided for each longitudinal reinforcement wire (19).

4. Sliding form finisher according to one of Claims 1 to 3, characterized in that a stirrup magazine (16), from which transverse reinforcement stirrups (20) can be released individually, is arranged before the welding unit (21), viewed in the direction of movement (26).

## Revendications

1. Machine à coffrages glissants destinée à fabriquer une superstructure de voie (27) sans ballast, du béton étant mis à l'aide d'une machine directement sous une forme déterminée avec des creux prévus pour la fixation de traverses, et une armature longitudinale (19) étant simultanément mise en place dans le béton, comportant un dispositif de déplacement (2), un bâti de machine (1), des moules de coffrages glissants (6) ainsi qu'un élément de réception des fils (17) pour poser des fils d'armature longitudinaux (19) sur l'infrastructure de la voie (14), caractérisée en ce que vu en direction d'avancement (26), un appareil de soudage (21) est agencé sur un chariot roulant (4) derrière l'élément de réception des fils (17), en ce que l'on peut amener à l'appareil de soudage (21) à des écartements de voie déterminés du dispositif de déplacement (2) un étrier d'armature transversal (20) respectif qui, lorsque le chariot roulant (4) est à l'arrêt et le dispositif de déplacement (2) avance en direction de déplacement, est susceptible d'être soudé au moyen de l'appareil de soudage (21) avec des fils d'armature longitudinaux (19), et en ce que le chariot roulant (4) est déployable à partir d'une position initiale dans la direction opposée à la direction d'avancement (26) et rétractable jusque dans la position initiale au moyen d'un entraînement (13).

2. Machine à coffrages glissants selon la revendication 1, caractérisée en ce qu'il est prévu un dispositif de commande (11) ainsi qu'un dispositif de fourniture d'étriers (18) et en ce qu'au moyen du dispositif de fourniture d'étriers (18), un étrier individuel peut être fourni au dispositif de soudage (21) en réponse à une impulsion de commande qui est déclenchée par un générateur rotatif d'impulsions (29) relié au dispositif de déplacement (2).

3. Machine à coffrages glissants selon l'une ou l'autre des revendications 1 et 2, caractérisé en ce que l'appareil de soudage présente une pluralité de pinces à souder (21) et en ce qu'est prévu une pince à souder (21) pour chaque fil d'armature longitudinal (19).

4. Machine à coffrages glissants selon l'une quelconque des revendications 1 à 3, caractérisée en ce que vu en direction d'avancement (26), un chargeur d'étriers (16) est agencé en amont de l'appareil de soudage (21), à partir duquel des étriers d'armature transversaux (20) peuvent être fournis individuellement.
